# FASCICULE DE BREVET EUROPEEN

(11) **EP 0 056 221 B1**
(45) Date de publication et mention de la délivrance du brevet: **13.02.1985**
(21) Numéro de dépôt: 81870044.5
(22) Date de dépôt: 30.10.1981
(51) Int. Cl.: B65D 73/00, G09F 3/12, B65D 85/18

(54) **Dispositif destiné à permettre la suspension de produits à un présentoir**
Vorrichtung um das Aufhängen von Produkten an einer Auslagevorrichtung zu ermöglichen
Device for hanging products on a display device

(30) Priorité: 14.01.1981 BE 203479
(43) Date de publication de la demande: 21.07.1982
(73) Titulaire: "Minigrip-Belgium", B-1080 Bruxelles (BE)
(72) Inventeur: Jadot, Pierre, B-1080 Bruxelles (BE)
(74) Mandataire: Pirson, Jean

## Description

La présente invention a pour objet un dispositif destiné à permettre la suspension d'un produit à un présentoir comprenant une barrette à laquelle est associé un crochet prévu pour permettre l'accrochage de cette dernière au présentoir et agencé de manière à ce que, en position suspendue du dispositif, la barrette soit sensiblement horizontale, ladite barrette présentant au moins une ouverture prévue pour livrer passage à un lien en matière souple pourvu à chacune de ses extrémités d'un arrêt.

On sait que, de plus en plus, les entreprises de distribution utilisent pour la vente au détail des présentoirs auxquels on suspend une gamme très étendue de produits les plus divers et notamment des produits, en particulier des produits textiles, non emballés.

On connaît, suivant le brevet français N° 2.234.807, un crochet de suspension pour sachets et objets analogues, constitué en une pièce unique délimitant un crochet saillant au-dessus d'une traverse ou barrette en dessous de laquelle sont formées des portées d'appui présentant chacune un trou, une patte souple saillant de la barrette au voisinage de chaque portée d'appui et présentant, près de son extrémité, un bouton formant avec le bord du trou de ladite portée d'appui un perforateur pour un sachet en matière souple amené en appui contre ladite portée d'appui et qui est traversé par ledit bouton formant ensuite élément de suspension lorsqu'il est engagé dans le trou de ladite portée d'appui.

Le crochet de suspension suivant ce brevet français N° 2.234.807 est bien spécifique à la suspension d'un produit emballé dans un sachet en matière souple et ne pourrait en aucun cas, tel qu'il est conçu, être utilisé pour la suspension à un présentoir de produits non emballés. Il est en effet absolument exclu de faire traverser un produit à suspendre par les boutons à pointes prévus dans ledit crochet sans rendre inutilisable le produit, qui bien souvent est un produit textile.

Le dispositif suivant l'invention est principalement destiné à permettre la suspension de produits non emballés et en particulier des produits textiles ou analogues.

On sait, dans le circuit de la grande distribution que, en particulier pour le textile, les produits non emballés, d'une part, posent moins de problèmes à la vente que les produits emballés et que, d'autre part, les produits non emballés se vendent mieux que les produits emballés du fait que les clients peuvent toucher le produit.

On a tenté de répondre à ce besoin à l'aide d'un système de suspension mettant en oeuvre des bandes adhésives, ce système ne résoud pas les problèmes car il réclame trop de main- d'oeuvre et n'assure pas une bonne liaison du système de suspension et du produit à suspendre.

L'invention a pour but d'éviter l'utilisation d'un tel système de suspension et de procurer un dispositif pour suspendre les produits ne faisant pas appel à de la colle pour l'assemblage du dispositif et du produit, ce qui présente notamment pour avantage d'avoir une liaison dispositif-produit plus durable qu'avec une colle tout en rendant plus rapide ladite liaison. De plus, ledit dispositif offre l'avantage de ne pas dégrader le produit suspendu.

A cet effet, suivant l'invention, le lien susdit comprend un brin entre ses arrêts et est destiné à fixer un produit non emballé à suspendre à la barrette en le traversant et le dispositif comprend, en outre, au moins un élément de recouvrement au moins partiel du produit à suspendre la barette, le lien et l'élément de recouvrement constituant des pièces séparées et distinctes les unes des autres.

Suitant un mode de réalisation avantageux de l'invention, l'élément de recouvrement est fixé sur la face de la barrette tournée vers le produit à suspendre.

Suivant une forme de réalisation particulièrement avantageuse de l'invention, le dispositif comprend, associés à la barrette, deux éléments de recouvrement superposés réunis entre eux et formés à partir d'un élément en matière souple d'une épaisseur telle qu'on puisse réaliser un pli pour rabattre une partie de l'élément sur l'autre afin d'enserrer le produit à suspendre, un des éléments de recouvrement étant fixé à la barrette à proximité et le long du pli et recouvrant l'ouverture pratiquée dans la barrette.

D'autres détails et particularités de l'invention, ressortiront de la description des dessins annexés au présent mémoire et qui représentent, à titre d'exemples non limitatifs, plusieurs formes de réalisation particulières du dispositif suivant l'invention.
La figure 1 est une vue en perspective, avec brisure partielle, du dispositif suivant l'invention, celui-ci étant représenté avant son assemblage au produit à suspendre.
La figure 2 est une vue de profil montrant le dispositif, tel que représenté à la figure 1, lorsqu'il est assemblé au produit à suspendre.
Les figures 3 et 4 sont respectivement des vues en perspective et de profil, avec brisures partielles, de variantes du dispositif montré aux figures 1 et 2.

Dans les différentes figures, les mêmes notations de référence désignent des éléments identiques ou analogues.

Le dispositif 1 suivant l'invention et montré aux figures 1 à 4 est destiné à permettre l'accrochage, à la tige 2 d'un présentoir, de produits non emballés. Ledit dispositif peut également être associé à des produits placés dans un emballage dépourvu de moyens d'accrochage. Dans ce dernier cas, le dispositif 1 est associé, de la même manière que celle montrée aux dessins, soit uniquement à l'emballage, soit à l'emballage et au produit. Le dispositif 1 comprend une barrette 3 à laquelle sont associés des moyens 4 permettant l'accrochage de cette dernière à la tige 2 du présentoir, agencés pour que la barrette 3 soit sensiblement horizontale lorsque le dispositif est en position suspendue. La barrette 3 présente, à l'opposé des moyens 4, des ouvertures 5 prévues pour livrer chacune passage à un lien 6 en matière souple, constitué par un brin 7 pourvu à chacune de ses extrémités d'un arrêt 8, 9, destiné à fixer et à immobiliser le produit 10 à suspendre à la barrette 3 du dispositif. Le nombre des ouvertures 5 est impair et celles-ci sont alignées sensiblement perpendiculairement au plan vertical, de trace 11, passant par la ligne de contact de la tige 2 du présentoir et des moyens 4 du dispositif en position suspendue. Les ouvertures 5 sont régulièrement espacées de part et d'autre de l'ouverture centrale, l'axe de cette dernière étant situé sensiblement dans le plan vertical de trace 11. La longueur du brin 7 du lien 6 est avantageusement choisie de manière à correspondre, comme montré aux figures 1 à 3, à l'épaisseur de la barrette. ausmentée de l'épaisseur du produit à suspendre ou, comme montré à la figure 4, à l'épaisseur de la barrette 3 augmentée de la moitié ou l'épaisseur du produit (dans le cas où celui-ci est plié et présenté en deux épaisseurs rabattues l'une sur l'autre).

Suivant l'invention et comme montré à la figure 3, le dispositif comprend, fixé à la barrette 3, un élément de recouvrement 12 destiné à recouvrir au moins partiellement le produit 10 à suspendre. Cet élément de recouvrement 12 est avantageusement fixé à la face 13 de la barrette 3 tournée vers le produit 10 de manière à recouvrir les ouvertures 5, la liaison barrette et élément 12 étant ainsi renforcée par le passage des brins 7 des liens 6 à travers ledit élément de recouvrement 12. Ce dernier est destiné à recevoir des indications quant au produit et peut avantageusement constituer une protection pour ce produit lorsque celui-ci est manipulé.

On peut également, suivant l'invention et comme montré à la figure 4, prévoir un dispositif 1 comprenant, associés à la barrette 3, deux éléments de recouvrement superposés 14 et 15 réunis entre eux et formés à partir d'un élément en matière souple d'une épaisseur telle qu'on puisse réaliser un pli 16 pour rabattre une partie de l'élément sur l'autre afin d'enserrer le produit 10 à suspendre. L'élément de recouvrement 14 est fixé à la face 13 de la barrette 3 le long et à proximité du pli 16. Pour la raison citée ci-dessus, l'élément de recouvrement 14 couvre avantageusement les ouvertures 5 pratiquées dans la barrette.

Les moyens d'accrochage 4 précités peuvent être soit constitués par un évidement réalisé dans la barrette 3 au-dessus de l'ouverture centrale 5, soit, comme montré aus dessins, par un crochet 17, ce dernier et la barrette étant avantageusement réalisés en une seule pièce. On prévoit avantageusement, dans le crochet 17, une ouverture 18 (figure 1) permettant le passage d'un lien 19 permettant la fixation au dispositif d'une étiquette 20 (figure 3) habituellement réservée aux statistiques effectuées dans les entreprises de distribution.

Il doit être entendu que l'invention n'est nullement limitée aux formes de réalisation décrites et que bien des modifications peuvent être apportées à ces dernières sans sortir du cadre du présent brevet.

## Revendications

1. Dispositif (1) destiné à permettre la suspension d'un produit à un présentoir (2) comprenant une barrette (3) à laquelle est associé un crochet (17) prévu pour permettre l'accrochage de cette dernière au présentoir et agencé de manière à ce que, en position suspendue du dispositif, la barrette soit sensiblement horizontale, ledit barrette présentant au moins une ouverture (5) prévue pour livrer passage à un lien (6) en matière souple, pourvu à chacune de ses extrémités d'un arrêt (8, 9) caractérisé en ce que ce lien, comprend entre ses arrêts un brin (7) et est destiné à fixer un produit non emballé (10) à suspendre à la barrette (3) en le traversant et que le dispositif comprend, en outre, au moins un élément de recouvrement (12) au moins partiel du produit (10) à suspendre, la barrette, le lien et l'élément de recouvrement constituant des pièces séparées et distinctes les unes des autres.

2. Dispositif suivant la revendication 1, caractérisé en ce que l'élément de recouvrement (12) est fixé sur la face de la barrette (3) tournée vers le produit (10) à suspendre.

3. Dispositif suivant l'une ou l'autre des revendications 1 et 2, caractérisé en ce que l'élément de recouvrement (12) est fixé à la barrette (3) de manière à recouvrir l'ouverture (5) pratiquée dans cette dernière.

4. Dispositif suivant l'une quelconque des revendications 1 à 3, caractérisé en ce qu'il comprend, associés à la barrette 3, deux éléments de recouvrement superposés (14, 15) réunis entre eux et formés à partir d'un élément en matière souple d'une épaisseur telle qu'on puisse réaliser un pli (16) pour rabattre une partie de l'élément sur l'autre afin d'enserrer le produit (10) à suspendre, un des éléments de recouvrement étant fixé à la barrette à proximité et le long du pli (16) et recouvrant l'ouverture (5) pratiquée dans la barrette.

## Patentansprüche

1. Vorrichtung (1), um das Aufhängen eines Produkts an einer Auslagevorrichtung (2) zu ermöglichen, bestehend aus einem Bügel (3), an dem ein Haken (17) ausgebildet ist, der dazu vorgesehen ist, um das Anhängen des Bügels an der Auslagevorrichtung zu ermöglichen und der so eingerichtet ist, daß in aufgehängtem Zustand der Vorrichtung der Bügel im wesentlichen horizontal ist, wobei der Bügel wenigstens ein Loch (5) aufweist, das dazu vorgesehen ist, einem aus biegsamem Material bestehenden Bindeglied (6), das an seinen Enden jeweils mit einem Anschlag (8, 9) versehen ist, Durchgang zu gewähren, dadurch gekennzeichnet, daß das Bindeglied zwischen seinen Anschlägen einen Steg (7) aufweist und dazu bestimmt ist, ein nicht verpacktes Produkt (10) an dem Bügel (3) aufzuhängen, indem es das Produkt durchdringt, und daß die Vorrichtung weiterhin wenigstens ein Abdeckelement (12) aufweist, das wenigstens teilweise das aufzuhängende Produkt (10) bedeckt, und daß der Bügel, das Bindeglied und das Abdeck₋ element voneinander getrennte und verschiedene Teile sind.

2. Vorrichtung nach Anspruch 1, dadurch gekennzeichnet, daß das Abdeckelement (12) an der Seite des Bügels (3) befestigt ist, die gegen das aufzuhängende Produkt (10) gewandt ist.

3. Vorrichtung nach dem einen oder dem anderen der Ansprüche 1 und 2, dadurch gekennzeichnet, daß das Abdeckelement (12) an dem Bügel (3) so befestigt ist, daß es das Loch (5) bedeckt, das im Bügel (3) ausgebildet ist.

4. Vorrichtung nach einem der Ansprüche 1 bis 3, dadurch gekennzeichnet, daß sie zwei dem Bügel (3) zugeordnete, übereinanderliegende Abdeckelemente (14,15) aufweist, die miteinander verbunden sind und von einem Element aus einem weichen Material solcher Dicke hergestellt sind, daß man eine Falte (16) bilden kann, um einen Teil des Elementes auf den anderen herunterzuschlagen, um das aufzuhängende Produkt (10) einzuhüllen, wobei eines der Abdeckelemente an dem Bügel nahe und längs der Falte (16) befestigt ist und das in dem Bügel ausgebildete Loch (5) bedeckt.

## Claims

1. Device (1) for allowing hanging an article from a display stand (2), comprising a strip (3) to which is associated a hook (17) so provided as to allow hooking said latter strip to the display stand and so arranged as to have in the device hanging position, the strip lying substantially horizontally, said strip having at least one opening (5) provided to let through a flexible material tie (6), provided with a stop (8, 9) at each end thereof, characterized in that said tie comprises between the stops thereof, a fragment (7) and is intended to secure an unwrapped article (10) to be hung from the strip (3) by passing therethrough, and the device further comprises at least one element (12) for covering partly at least the article (10) to be hung, the strip, the tie and the covering element comprising separate parts discrete from one another.

2. Device according to claim 1, characterized in that the covering element (12) is fastened to that side of the strip (3) facing the article (10) to be hung.

3. Device according to either one of claims 1 and 2, characterized in that the covering element (12) is so fastened to the strip (3) as to cover the opening (5) provided therein.

4. Device according to any one of claims 1 to 3, characterized in that it comprises in association with the strip (3), two superimposed covering elements (14, 15) joined together and formed from a flexible material element with such a thickness as to make possible providing a fold (16) to turn over the one element part over the other one, so as to clamp the article (10) to be hung, the one covering element being fastened to the strip adjacent the fold (16) and along same while covering the opening (5) provided in the strip.
